# EUROPÄISCHE PATENTSCHRIFT

(11) **EP 1 177 067 B1**
(45) Veröffentlichungstag und Bekanntmachung des Hinweises auf die Patenterteilung: **18.12.2002**
(21) Anmeldenummer: 00922668.9
(22) Anmeldetag: 27.04.2000
(51) Int. Cl.: B24B 1/00, B24B 5/01, B24B 5/16, B24B 27/00, B24B 41/04, B24B 51/00

(54) **VERFAHREN ZUM SCHLEIFEN VON KONVEXEN LAUFFLÄCHEN UND AUSSENDURCHMESSERN AN WELLENFÖRMIGEN WERKSTÜCKEN IN EINER AUFSPANNUNG SOWIE SCHLEIFMASCHINE ZUR DURCHFÜHRUNG DES VERFAHRENS**
METHOD FOR GRINDING CONVEX RUNNING SURFACES AND OUTSIDE DIAMETERS ON UNDULATED WORKPIECES IN A CLAMPING, AND A GRINDING MACHINE FOR CARRYING OUT THE METHOD
PROCEDE DE MEULAGE DE SURFACES DE ROULEMENT CONVEXES ET DE DIAMETRES EXTERIEURS, SUR DES PIECES A USINER ONDULEES, DANS UN SERRAGE, AINSI QUE MEULEUSE DESTINEE A LA MISE EN OEUVRE DE CE PROCEDE

(30) Priorität: 11.05.1999 DE 19921785
(43) Veröffentlichungstag der Anmeldung: 06.02.2002
(73) Patentinhaber: Erwin Junker Maschinenfabrik GmbH, 77787 Nordrach (DE)
(72) Erfinder: JUNKER, Erwin, D-77815 Bühl (DE)
(74) Vertreter: Leske, Thomas, Dr.
(86) Internationale Anmeldenummer: EP0003837
(87) Internationale Veröffentlichungsnummer: WO00067947

(56) Entgegenhaltungen:
- EP-A- 0 457 016
- WO-A-00/09290
- WO-A-99/32258
- DE-A- 2 333 041
- DE-B- 1 068 144

## Beschreibung

Die Erfindung betrifft ein Verfahren zum Schleifen von konvexen Laufflächen und Außendurchmessern an wellenförmigen Werkstücken in einer Aufspannung sowie eine Schleifmaschine zur Durchführung des Verfahrens.

Nach dem Stand der Technik erfolgt das Schleifen von konvexen Laufflächen und Außendurchmessern an wellenförmigen Werkstücken mittels Schrägeinstich-Schleifmaschinen, wobei die Bearbeitung der entsprechenden Wellenteile in mehreren Aufspannungen erfolgen muß. Diese Verfahrensweise beruht somit auf mehreren Arbeitsgängen, weil die zu bearbeitenden Wellenteile wiederholt auf verschiedenen Schleifmaschinen geschliffen werden müssen. Damit ist ein mehrmaliges Aufspannen mit weiteren fertigungstechnischen Nachteilen verbunden, denn selbst die geringsten Maß- und Formungenauigkeiten werden von einer Aufspannung zur anderen Aufspannung additiv auf das Fertigteil übertragen.

Aus der DE-A-23 33 041 ist schon ein Universalschleifspindelstock bekannt, mit dem das Innen- und Außenrundschleifen sowie das Planschleifen von Werkstücken in einer einzigen Aufspannung möglich ist. Hierzu ist an jedem Ende des Spindelstockes je eine getrennt angetriebene Schleifspindel vorhanden. Die Schleifspindeln tragen unterschiedliche Schleifscheiben. Durch Schwenken des Spindelstocks um eine senkrechte Achse lassen sich wahlweise drei unterschiedliche Schleifscheiben an das Werkstück anstellen, wodurch sich die Vorgänge des Innen- und Außenrundschleifens sowie des Planschleifens verwirklichen lassen. Die gemäß dem bekannten Universalschleifspindelstock vorgesehenen Schleifscheiben haben sämtlich die übliche Form von Zylinderscheiben. Die bekannte Maschine ist für die Vorgänge des Formschleifens nicht vorgesehen und nicht geeignet. Zudem erfolgt der Antrieb der beiden Schleifspindeln durch unmittelbar am Spindelstock angeordnete Elektromotoren, wodurch der Spindelstock verhältnismäßig voluminös wird und Kollisionen mit dem Werkstück bei bestimmten Schwenkstellungen leicht erfolgen können.

Der Erfindung liegt demgegenüber die Aufgabe zugrunde, ein Verfahren zum Schleifen von konvexen Laufflächen und Außendurchmessern an wellenförmigen Werkstücken in einer Aufspannung zu schaffen. Insbesondere sollen halbellipsoid- oder paraboloidförmige Laufflächen geschliffen werden. Hierfür soll ferner eine spezielle Schleifmaschine eingesetzt werden, mit welcher die dem Stand der Technik anhaftenden Nachteile beseitigt werden. Dabei sollen die zu bearbeitenden Wellenteile in einer Aufspannung mit zwei CBN-Schleifscheiben bis zum Fertigprodukt geschliffen werden. Das erfindungsgemäße Verfahren soll auch mit Hilfe der speziellen Schleifmaschine schleiftechnische Einzeloperationen an vergleichbaren Werkstücken ermöglichen.

Diese Aufgabe wird durch ein Verfahren mit den Merkmalen gemäß Anspruch 1 und durch eine Schleifmaschine gemäß Anspruch 6 gelöst. Die jeweils hierauf rückbezogenen Unteransprüche gestalten das Verfahren technologisch und die Schleifmaschine konstruktiv aus.

Das Verfahren zum Schleifen von Wellenteilen mit konvexen, insbesondere halbellipsoid- oder paraboloidförmigen Laufflächen sowie gewünschten, exakten Außendurchmessem an wellenförmigen Werkstücken erfolgt in einer Aufspannung auf einem schwenkbaren Schleifspindelstock. Der Schleifspindelstock umfaßt zwei Arme, die einen Winkel α, der insbesondere 60° beträgt, bilden und an deren freien Enden Schleifspindeln vorgesehen sind. Auf der einen Schleifspindel ist eine Schleifscheibe mit mindestens einer konkaven Seitenfläche zur Herstellung einer konturenkonformen konvexen Lauffläche auf dem zu bearbeitenden Wellenteil und auf der anderen Schleifspindel eine Schleifscheibe zur Erzeugung exakter Außendurchmesser auf den zu bearbeitenden Wellenteilen aufgespannt. Die schleiftechnische Bearbeitung eines wellenförmigen Werkstückes erfolgt in der Weise, daß das Werkstück, welches einen planseitigen Abschnitt mit großem Durchmesser aufweist, zwischen den Spitzen eines Werkstückspindelstockes und eines Reitstockes eingespannt sowie an den Lagerstellen des Werkstückes mit Lünetten abgestützt wird.

Zur Erzeugung einer im Querschnitt konvexen, insbesondere halbellipsoid- oder paraboloidförmigen Lauffläche auf dem planseitigen Abschnitt des wellenförmigen Werkstücks mit großem Durchmesser wird eine relativ große Schleifscheibe verwendet, die im Querschnitt mindestens eine konkave, insbesondere halbellipsoid- oder paraboloidförmige, zur erstellenden Lauffläche des wellenförmigen Werkstückabschnittes konturkonforme Seitenfläche aufweist.

Nach einer Ausführungsform ist auch die gegenüberliegende Seitenfläche der Schleifscheibe entsprechend gestaltet, wenn auf beiden Seiten des wellenförmigen Werkstückabschnittes mit großem Durchmesser konvexe Laufflächen herzustellen sind.

Nach der Herstellung der konvexen Lauffläche bzw. konvexen Laufflächen wird die im Querschnitt konkav ausgeführte Schleifscheibe durch Verschwenken des Schleifspindelstockes aus dem Eingriffsbereich mit dem wellenförmigen Werkstückabschnitt gebracht. Gleichzeitig wird durch Verfahren des Schleifspindelstockes in der X-Achse die zweite Schleifscheibe gegen den Außenumfang des wellenförmigen Werkstückabschnittes angestellt, um einen exakten Durchmesser zu schleifen.

Sofern dieser wellenförmige Werkstückabschnitt mit dem großen Durchmesser beidseitig konvex, insbesondere halbellipsoid- oder paraboloidförmig geschliffen werden soll, wird von vornherein eine Schleifscheibe mit zwei konkaven, insbesondere halbellipsoid- oder paraboloidförmigen Seitenflächen, die konturenkonform mit den zu erstellenden Laufflächen des wellenförmigen Werkstückabschnittes mit dem großen Durchmesser sind, verwendet. In diesem Falle wird nach der Herstellung der ersten konvexen Lauffläche des wellenförmigen Werkstückabschnittes mit dem großen Durchmesser die Schleifscheibe zunächst auf der X-Achse aus dem Bereich des wellenförmigen Werkstückabschnittes mit dem großen Durchmesser herausbewegt und entgegen der bisherigen Schwenkrichtung des Schleifspindelstocks verschwenkt.. Daraufhin wird das Werkstück durch eine Vorschubbewegung auf der Z-Achse in Richtung der Werkstückmittelachse bewegt, um die Zustellung der Schleifscheibe zur Erstellung der zweiten konvexen, insbesondere halbellipsoid- oder paraboloidförmigen Lauffläche des wellenförmigen Werkstückabschnittes in bezug auf die X-Achse zu ermöglichen. Dabei wird die zweite konkave, insbesondere halbellipsoid- oder paraboloidförmige Seitenfläche der ersten Schleifscheibe mit der anderen Seitenfläche des wellenförmigen Werkstückabschnittes mit dem großen Durchmesser in Eingriff gebracht, um dort die zweite konvexe, mit der zweiten konkaven Seitenfläche der Schleifscheibe konturenkonforme Lauffläche zu erstellen.

Nach dem Schleifen der einen konvexen, insbesondere halbellipsoid- oder paraboloidförmigen Lauffläche und/oder dem Schleifen der zweiten gegenüberliegenden konvexen, insbesondere halbellipsoid- oder paraboloidförmigen Lauffläche des wellenförmigen Werkstückabschnittes mit dem großen Durchmesser wird der Schleifspindelstock auf der X-Achse aus dem Bereich des wellenförmigen Werkstückabschnittes mit dem großen Durchmesser gefahren. Eine zweite Schleifscheibe, die auf der Schleifspindel des anderen Armes des Werkstückspindelstockes aufgespannt ist und in bezug auf den Arm mit der Spindel für die erste Schleifscheibe einen Winkel α, der vorzugsweise 60° beträgt, bildet, wird senkrecht zur Längsachse des wellenförmigen Werkstückes zugestellt, um die gewünschten Außendurchmesser auf den entsprechenden Abschnitten des wellenförmigen Werkstückes zu erzeugen.

Zur Ausführung des Verfahrens eignet sich eine spezielle Schleifmaschine, auf deren Maschinenbett ein Werkstückspindelstock und ein in Längsachse fluchtend angeordneter Reitstock angeordnet sind, welche die Vorschubbewegung entsprechend der Z-Achse realisieren. Ferner sind in diesem Bereich des Maschinenbettes gegen die Lagerstellen des Werkstückes anstellbare Lünetten vorgesehen. Hinter der Anordnung des Werkstückspindelstockes und Reitstockes ist ein zweiarmiger Schleifspindelstock vorgesehen, wobei jeder Arm endseitig mit einer Schleifspindel zur Aufnahme von Schleifscheiben ausgestattet ist. Die Senkrechten auf den Längsachsen der beiden Schleifspindeln schneiden sich in einer Ebene unter einem Winkel α von vorzugsweise 60° in der Schwenkachse des zweiarmigen gemeinsamen Schleifspindelstockes mit den beiden daran endseitig angeordneten, die Schleifscheibe tragenden Schleifspindeln. Der Schleifspindelstock ist in einer Ebene, beispielsweise horizontal, verschwenkbar und entlang der X-Achse vertikal auf die Z-Achse zustellbar.

Diese Schleifmaschine erlaubt die Einstellung optimaler Einsatzpositionen für die Schleifscheiben in bezug auf das zu bearbeitende Werkstück. Die Anordnung des zweiarmigen Schleifspindelstockes mit den jeweils endseitig angebrachten Schleifspindeln für die erste und zweite Schleifscheibe hat den Vorteil, daß beide Schleifspindeln auf einer gemeinsamen Führung zur Ausführung der Zustellbewegung entsprechend der X-Achse angeordnet sind. Diese Anordnung gewährleistet sehr hohe Steifigkeitswerte einschließlich der Schleifschlittenführung. Die hohe Steifigkeit des Schleifspindelstockes und des Führungssystems auf dem Führungsschlitten bewirken durch das Schleifen in einer Aufspannung hohe Genauigkeitswerte an dem durch Schleifen erzeugten Endprodukt. Hingegen addieren sich die bei mehreren Aufspannungen einschleichenden Maßungenauigkeiten bis zur Erzeugung des Endprodukts auf. Die hohen Steifigkeitswerte des Führungssystems verbessern daher entscheidend die Prozeßsicherheit des Verfahrens und bewirken ferner eine Verminderung des Verschleißes der Schleifscheiben.

Das Verfahren und die Schleifmaschine werden in den Zeichnungen gemäß den Fig. 1 bis 5 näher erläutert.
- Fig. 1: zeigt den konstruktiven Aufbau der zur Durchführung des Verfahrens eingesetzten, auf einem Maschinenbett angeordneten Schleifmaschine, die in fluchtender Anordnung einen Werkstückspindelstock und einen Reitstock mit dazwischen eingespanntem wellenförmigen Werkstück, das einen Abschnitt mit dem größeren Durchmesser aufweist, sowie einen dahinter angeordneten zweiarmigen Schleifspindelstock mit jeweils einer endseitig in den Armen gelagerten Schleifspindel umfaßt.
- Fig. 2: zeigt die Einspannung eines mit Aufmaß vorgeschliffenen, wellenförmigen Werkstückes zwischen den Spitzen des Werkstückspindelstockes und des Reitstockes mit der die Vorschubbewegung kennzeichnenden Z-Achse, wobei das Werkstück einen scheibenförmigen Teilabschnitt mit einem großen Durchmesser aufweist.
- Fig. 3: zeigt den ersten Verfahrensschritt zum Schleifen einer ersten konvexen, insbesondere halbellipsoid- oder paraboloidförmigen Lauffläche an dem scheibenförmigen Teilabschnitt des wellenförmigen Werkstückes mit dem größeren Durchmesser mittels einer konkaven, insbesondere halbellipsoid- oder paraboloidförmigen konturkonformen Seitenfläche einer ersten Schleifscheibe.
- Fig. 4: zeigt den zweiten Verfahrensschritt zum Schleifen einer beidseitig konvexen, insbesondere halbellipsoid- oder paraboloidförmigen Lauffläche an dem scheibenförmigen Teilabschnitt des wellenförmigen Werkstückes mit dem großem Durchmesser mittels einer zweiten konkaven, insbesondere halbellipsoid- oder paraboloidförmigen, konturkonformen Seitenfläche der ersten Schleifscheibe.
- Fig. 5: zeigt den dritten Verfahrensschritt zur Herstellung unterschiedlicher Außendurchmesser auf einem wellenförmigen Werkstück.

Fig. 1 zeigt die nach dem erfindungsgemäßen Verfahren einzusetzende Schleifmaschine A zum Schleifen von Werkstücken wie wellenförmigen Getriebeteilen. Auf dem Maschinenbett 1 ist im vorderen Bereich schematisch ein Schleiftisch 2 angeordnet, auf dem die Vorschubbewegung gemäß der Z-Achse entlang des Doppelpfeiles ausgeführt wird. Der hierfür erforderliche CNCgesteuerte Antrieb ist nicht dargestellt. Auf dem Schleiftisch 2 sind ein motorisch angetriebener Werkstückspindelstock 3 und ein Reitstock 4 auf einer gemeinsamen Längsachse 5 fluchtend angeordnet. Das fertigzuschleifende, wellenförmige Werkstück 10, das einen Teilabschnitt mit einem großen Durchmesser D aufweist, ist zwischen dem Werkstückspindelstock 3 und dem Reitstock 4 eingespannt. Der Werkstückspindelstock 3 weist zu diesem Zweck eine rotorisch angetriebene Werkstückspindel 6 auf, die im vorderen Bereich eine als Spitze ausgebildete Werkstückaufnahme 7 aufweist. Der gegenüberliegende, auf dem Schleiftisch 2 fluchtend angeordnete Reitstock 4 weist eine hydraulisch axial verschiebbare Reitstockpinole 8 auf. Diese Reitstockpinole 8 besitzt an dem werkstückseitigen Ende eine Reitstockspitze 9. Die Längsachse der Werkstückspindel 6 des Werkstückspindelstocks 3, des Werkstückes 10 und der Reitstockpinole 8 des Reitstockes 4 bilden somit eine gemeinsame, fluchtende Längsachse 5.

Im hinteren Bereich des Maschinenbettes 1 ist ein Schleifspindelstock 20 angeordnet, der auf einem Führungsschlitten 21 gelagert ist. Der Führungsschlitten 21 ist mit einem Zustellantrieb 22 ausgestattet, der die Zustellbewegung in der X-Achse gegenüber dem Werkstück 10 realisiert. Der Führungsschlitten 21 ist auf Führungen 23 hydrostatisch gelagert und rechtwinklig zur Werkstückmittelachse 5 ausgerichtet. Der Führungsschlitten 21 ist folglich entsprechend der CNC-Achse verschiebbar angeordnet. Der Schleifspindelstock 20 umfaßt zwei Arme 24 und 25, die jeweils endseitig mit HF-Antrieb 26 und 27 ausgestattete Schleifspindeln 28 und 29 aufweisen. Die von den Längsachsen 31 und 32 der Schleifspindeln 28 und 29 in einer Ebene ausgehenden Vertikalen schneiden sich unter Bildung eines Winkels α, beispielsweise unter einem Winkel α von 60°, in der Schwenkachse 30 der beiden Arme 24 und 25 des Schleifspindelstocks 20. Der Schleifspindelstock 20 kann um den Winkel α entsprechend der CNC-Achse stufenlos so weit verschwenkt werden, daß je nach Vorwahl die eine oder die andere Längsachse 31 oder 32 der Schleifspindel 28 oder 29 eine Stellung parallel zur Längsachse 5 des Werkstücks 10 einnimmt. Jede Schleifspindel 28, 29 ist mit einer Schleifscheibe 33, 34 ausgestattet.

In Fig. 2 ist die Einspannung eines mit Aufmaß a vorgeschliffenen, wellenförmigen Werkstückes 10, das einen Teilabschnitt 40 mit einem großem Durchmesser aufweist, dargestellt. Das Aufmaß liegt beispielsweise zwischen 0,1 bis 0,2 mm. Das Werkstück 10 ist zwischen der Spitze der Werkstückaufnahme 7 der Werkstückspindel 6 des Werkstückspindelstockes 3 und der Reitstockspitze 9 der Reitstockpinole 8 des Reitstockes 4 eingespannt. Die in Fig. 2 nicht dargestellte Positionierung der Schleifscheiben 33 und 34 sowie der Schleifspindeln 28 und 29 kann der Stellung gemäß Fig. 1 entsprechen.

In Fig. 3 ist die Positionierung der ersten Schleifscheibe 33 und des wellenförmigen Werkstückes 10 in einem ersten Verfahrensschritt dargestellt, bei dem die Längsachse 32 der Schleifspindel 29 um einen Winkel α gegenüber der Horizontalen geneigt ist. Dieser Winkel α entspricht der mit der ersten Schleifscheibe 33, die eine konkav, insbesondere kegel-, halbellipsoid- oder paraboloidförmig ausgebildete Seitenfläche 35 aufweist, erzielbaren konvexen, insbesondere halbellipsoid- oder paraboloidförmigen Lauffläche 36 des Werkstückes 10, die konturkonform mit der konkav ausgebildeten Seitenfläche 35 ist. Die Zustellung der ersten Schleifscheibe 33 folgt dabei der X-Achse, während die Vorschubbewegung über die Z-Achse mit Hilfe des Führungsschlittens 21 ausgeführt wird.

In Fig. 4 ist das Schleifen von beidseitig konvexen, insbesondere halbellipsoid- oder paraboloidförmigen Laufflächen 36 und 37 auf dem Teilabschnitt des Werkstückes 10 mit dem großen Durchmesser D dargestellt. Zu diesem Zweck wird die erste Schleifscheibe 33, welche zwei konkave, insbesondere halbellipsoid- oder paraboloidförmig gestaltete Seitenflächen 35 und 35' aufweist, gegenläufig um den Winkel α' geschwenkt, wobei durch entsprechende Zustellbewegung längs der X-Achse und Vorschubbewegung längs der Z-Achse die Schleifscheibe 33 mit der Seitenfläche 35' zur Erzeugung der zweiten konvexen, insbesondere halbellipsoid- oder paraboloidförmigen Lauffläche 37 an dem Teilabschnitt mit dem großen Durchmesser D zum Einsatz gebracht wird.

Fig. 5 zeigt schließlich das Schleifen exakter Außendurchmesser durch Abschleifen des Aufmaßes a auf den einzelnen zylindrischen Abschnitten des wellenförmigen Werkstückes 10 mit Hilfe der zweiten Schleifscheibe 34, wobei die Längsachse 21 der zugehörigen Schleifspindel 28 durch Verschwenken des Schleifspindelstocks 20 um die Schwenkachse 30 parallel zur Längsachse 5 des Werkstückes 10 positioniert wird, und die Zustell- und Vorschubbewegung entsprechend der X-Achse und der Z-Achse erfolgt.

Nach dem erfindungsgemäßen Verfahren wird mit der speziellen Schleifmaschine, die mit einem verschwenkbaren Schleifspindelstock 20 ausgestattet ist, das mehrmalige Aufspannen von wellenförmigen Werkstücken zwecks Erzeugung exakter konvexer, halbellipsoid- oder paraboloidförmiger Laufflächen und exakter Außendurchmesser beseitigt. Gleichzeitig werden nach dem erfindungsgemäßen Verfahren und der speziellen Schleifmaschine A Fertigteile mit hoher Maß- und Formgenauigkeit hergestellt, weil eine Addition von aufspannungsbedingten Ungenauigkeiten ausgeschlossen wird.

Mit dem erreichten schleif- und fertigungstechnischen Fortschritt, d.h. der Herstellung einer zwei konvexer Seitenflächen auf einem scheibenförmigen Wellenabschnitt mit großem Durchmesser sowie exakter Außendurchmesser auf dem wellenförmigen Werkstück, beispielsweise einer Getriebewelle, sind beachtliche betriebswirtschaftliche Vorteile durch Einsparung von Umrüstzeiten und dergleichen verbunden. Gleichzeitig zeichnen sich die fertiggeschliffenen Werkstücke durch höchste Meßgenauigkeit aus.

## Patentansprüche

1. Verfahren zum Schleifen von exakten Außendurchmessern und anderen Flächen an Werkstücken, wobei in einer Aufspannung in einer ersten Schleifoperation eine erste Fläche an einem Teilabschnitt des Werkstückes mit einer ersten Schleifscheibe geschliffen wird und in einer zweiten Schleifoperation ein gewünschter Außendurchmesser des Werkstückes mit einer zweiten Schleifscheibe geschliffen wird,
**dadurch gekennzeichnet, daß**
beim Schleifen von wellenförmigen Werkstücken in der ersten Schleifoperation eine konvexe Lauffläche an einem scheibenförmigen Teilabschnitt des wellenförmigen Werkstückes mit einer Schleifscheibe geschliffen wird, die mindestens eine konkave Seitenfläche aufweist, und in der zweiten Schleifoperation ein gewünschter Außendurchmesser auf dem scheibenförmigen Teilabschnitt sowie anderen Teilabschnitten des wellenförmigen Werkstückes geschliffen wird.

2. Verfahren nach Anspruch 1, **dadurch gekennzeichnet, daß** in der ersten Schleifoperation eine Schleifscheibe verwendet wird, deren beide Seitenflächen konkav ausgebildet sind, mit der in einem ersten Verfahrensschritt die erste konvexe und in einem zweiten Verfahrensschritt eine zweite konvexe Lauffläche auf dem einen großen Durchmesser aufweisenden scheibenförmigen Teilabschnitt des wellenförmigen Werkstückes geschliffen wird, und danach mit einer zweiten Schleifscheibe der gewünschte Außendurchmesser des Teilabschnittes sowie andere Abschnitte mit anderen Außendurchmessern fertiggeschliffen werden.

3. Verfahren nach Anspruch 1 oder 2, **dadurch gekennzeichnet, daß** als erste Schleifscheibe eine Schleifscheibe mit mindestens einer konkaven Seitenfläche und als zweite Schleifscheibe eine Schleifscheibe mit einer scharfen umlaufenden Kante oder mit einer planen Mantelfläche verwendet werden.

4. Verfahren nach einem der Ansprüche 1 bis 3, **dadurch gekennzeichnet, daß** eine Schleifscheibenanordnung verwendet wird, bei welcher die erste Schleifscheibe und die zweite Schleifscheibe durch Verschwenken um einen Winkel α nacheinander in Eingriff mit den zu schleifenden Teilabschnitten des wellenförmigen Werkstückes gebracht werden.

5. Verfahren nach Anspruch 4, **dadurch gekennzeichnet, daß** eine Schleifscheibenanordnung verwendet wird, bei welcher der Schwenkwinkel α zwischen der ersten und der zweiten Schleifscheibe 60° beträgt.

6. Schleifmaschine, deren Maschinenbett (1) im vorderen Bereich einen Schleiftisch (2) aufweist, auf dem eine Vorschubbewegung längs einer Z-Achse ausgeführt wird, auf dem Schleiftisch (2) ein rotatorisch angetriebener Werkstückspindelstock (3) und ein Reitstock (4) auf einer gemeinsamen Längsachse (5) fluchtend angeordnet sind, der Werkstückspindelstock (3) eine rotatorisch angetriebene Werkstückspindel (6) aufweist, die im vorderen Bereich mit einer als Spitze ausgebildeten Werkstückaufnahme (7) ausgestattet ist, der Reitstock (4) eine Reitstockspindel (8) aufweist, die an dem werkstückseitigen Ende mit einer Reitstockspitze (7) ausgestattet ist, im hinteren Bereich des Maschinenbettes (1) ein Schleifspindelstock (20) angeordnet ist, welcher auf einem Führungsschlitten (21) gelagert ist, der Führungsschlitten (21) mit einem Zustellantrieb (22) ausgestattet ist, der eine Zustellbewegung in einer X-Achse gegenüber dem Werkstück (10) realisiert, der Führungsschlitten (21) auf Führungen (23) hydrostatisch gelagert und rechtwinkelig zur Längsachse (5) des Werkstückes ausgerichtet ist, der Schleifspindelstock (20) zwei Arme (24, 25) umfaßt, die jeweils endseitig Schleifspindeln (28, 29) aufweisen, deren von ihren Längsachsen (31, 32) in einer Ebene ausgehenden Vertikalen sich unter einem Winkel α in der Schwenkachse (30) der beiden Arme (24, 25) des Schleifspindelstockes (20) schneiden, und jede Schleifspindel (28, 29) eine Schleifscheibe (33, 34) aufweist, zur Durchführung des Verfahrens nach einem der Ansprüche 1 bis 5,
**dadurch gekennzeichnet, daß**
die eine, zur Durchführung der ersten Schleifoperation bestimmte Schleifscheibe (34) mindestens eine konkave Seitenfläche (35) aufweist, daß Lünetten zur Abstützung des Werkstückes (10) vorgesehen sind, und die Reitstockspindel (8) hydraulisch axial verschiebbar ist.

7. Schleifmaschine nach Anspruch 6, **dadurch gekennzeichnet, daß** die beiden Arme (24, 25) des Schleifspindelstockes (20) einen Winkel α von 60° bilden.

8. Schleifmaschine nach Anspruch 6 oder 7, **dadurch gekennzeichnet, daß** in den freien Enden der Arme (24, 25) rotatorisch angetriebene, Schleifscheiben (33, 34) aufweisende Schleifspindeln (28, 29) angeordnet sind.

9. Schleifmaschine nach einem der Ansprüche 7 bis 9, **dadurch gekennzeichnet, daß** die Schleifspindeln (28, 29) HF-Antriebe (26, 27) aufweisen.

10. Schleifmaschine nach einem der Ansprüche 7 bis 9, **dadurch gekennzeichnet, daß** der Schleifspindelstock (20) um seine Schwenkachse (30) stufenlos verschwenkbar ist.

## Claims

1. A method for grinding precise outside diameters and other surfaces on workpieces, wherein, in a first grinding operation thereof, a first surface on a section of the workpiece is ground in a clamping by means of a first grinding wheel, and, in a second grinding operation thereof, a desired outside diameter of the workpiece is ground by means of a second grinding wheel **characterized in that** for grinding undulated workpieces in said first grinding operation, a convex running surface is ground on a disk-shaped section of said undulated workpiece by means of a grinding wheel which has at least one concave lateral surface, and that, in said second grinding operation, a desired outside diameter is ground on said disk-shaped section as well as on other sections of said undulated workpiece.

2. The method of claim 1 **characterized in that** a grinding wheel is used in the first grinding operation whose two lateral surfaces are both concave in shape, for grinding, in a first step of the method, the first convex running surface and for grinding, in a second step of the method, a second convex running surface on the large-diameter disk-shaped section of said undulated workpiece, and that a second grinding wheel is subsequently used for finish-grinding the desired outside diameter of said section as well as other portions of different outside diameters.

3. The method of claims 1 or 2 **characterized in that** a grinding wheel having at least one concave lateral surface is used as the first grinding wheel and a grinding wheel with a sharp circumferential edge or with a planar surface area is used as the second grinding wheel.

4. The method of one of claims 1 to 3 **characterized in that** a grinding wheel array is used in which the first and second grinding wheels are pivoted about an angle α so as to cause them, the one after the other, to engage the undulated workpiece sections to be ground.

5. The method of claim 4 **characterized in that** a grinding wheel array is used in which the pivoting angle α between said first and second grinding wheels is 60°.

6. A grinding machine whose engine bed (1) includes a grinding table (2) at the front on which a feed motion is performed along an axis Z, with a workpiece spindle head (3) driven to rotate as well as a tailstock (4) being mounted on said grinding table (2) in true alignment on a common longitudinal axis (5), said workpiece spindle head (3) including a workpiece spindle (6) driven to rotate which has a workpiece receiver (7) in the form of a tip at its front, said tailstock (4) including a tailstock spindle (8) whose end facing the workpiece is provided with a tailstock center (7), with a grinding spindle head (20) mounted on a guiding slide (21) being provided at the rear of said engine bed (1), said guiding slide (21) being equipped with an infeed drive (22) realizing a feed motion along an axis X opposite said workpiece (10), said guiding slide (21) being hydrostatically guided on guides (23) and being oriented at right angles to the longitudinal axis (5) of said workpiece, said grinding spindle head (20) comprising two arms (24, 25) whose respective ends comprise grinding spindles (28, 29) each, with the spindle perpendiculars, which extend from their longitudinal axes (31, 32) in one plane, intersecting at an angle α in the pivoting axis (30) of said two arms (24, 25) of the grinding spindle head (20), and with each grinding spindle (28, 29) including a grinding wheel (33, 34), for carrying out the method of one of claims 1 to 5 **characterized in that** said one grinding wheel (34) intended for performing the first grinding operation includes at least one concave lateral surface (35), that steadies are provided for supporting said workpiece (10) and that said tailstock spindle (8) can be hydraulically displaced axially.

7. The grinding machine of claim 6 **characterized in that** said two arms (24, 25) of said grinding spindle head (20) define an angle α of 60° therebetween.

8. The grinding machine of claims 6 or 7 **characterized in that** grinding spindles (28, 29) driven to rotate and provided with grinding wheels (33, 34) are mounted in the free ends of said arms (24, 25).

9. The grinding machine of one of claims 7 to 9 **characterized in that** said grinding spindles (28, 29) include HF drives (26, 27).

10. The grinding machine of one of claims 7 to 9 **characterized in that** said grinding spindle head (20) may be pivoted continuously about its pivoting axis (30).

## Revendications

1. Procédé de rectification de diamètres extérieurs à la cote exacte et autres surfaces sur des pièces, une première surface étant rectifiée dans un serrage sur une partie de la pièce au cours d'une première opération de rectification à l'aide d'une meule et un diamètre extérieur souhaité de la pièce étant rectifié au cours d'une deuxième opération de rectification à l'aide d'une deuxième meule, **caractérisé en ce que**, pour rectifier des pièces en forme d'arbre au cours de la première opération de rectification, une portée convexe sur une partie circulaire de la pièce en forme d'arbre est rectifiée à l'aide d'une meule ayant au moins une face latérale concave et un diamètre extérieur souhaité est rectifié au cours de la deuxième opération de rectification sur la partie circulaire ainsi que sur d'autres parties de la pièce en forme d'arbre

2. Procédé selon la revendication 1, **caractérisé en ce qu'**une meule ayant deux faces latérales concaves est utilisée au cours de la première opération, qui au cours d'une première étape du processus sert à rectifier une première portée convexe et dans une deuxième étape du processus une deuxième portée convexe sur la partie circulaire de la pièce en forme d'arbre avec un grand diamètre, et **en ce que** le diamètre extérieur souhaité de la partie ainsi que d'autres parties avec d'autres diamètres extérieurs est ensuite parachevé à l'aide d'une deuxième meule.

3. Procédé selon la revendication 1 ou 2, **caractérisé en ce que** la première meule utilisée est une meule avec au moins une face latérale concave et la deuxième meule utilisée est une meule avec une arête circulaire vive ou avec une surface plane.

4. Procédé selon l'une des revendications 1 à 3, **caractérisé en ce qu'**on utilise un montage de meules sur lequel la première meule et la deuxième meule sont mises successivement en prise avec les parties de la pièce en forme d'arbre à rectifier par pivotement autour d'un angle α.

5. Procédé selon la revendication 4, **caractérisé en ce qu'**on utilise un montage de meules sur lequel l'angle de pivotement α entre la première et la deuxième meules s'élève à 60°.

6. Rectifieuse dont le berceau (1) comprend dans la partie avant une table de rectification (2) sur laquelle un mouvement d'avance est effectué le long d'un axe Z, une poupée porte-pièce (3) entraînée par rotation et une contre-pointe (4) sont disposées de manière à s'aligner sur un axe longitudinal commun, sur la table de rectification (2), la poupée porte-pièce (3) comprend une broche porte-pièce (6) entraînée en rotation qui est munie dans la partie avant d'un porte-pièce (7) en forme de pointe, la contre-poupée (4) comprend un fourreau (8) qui est muni d'une contre-pointe à l'extrémité côté pièce, une poupée porte-meule (20) logée sur un chariot de guidage (21) se trouve dans la partie arrière du berceau (1), le chariot de guidage (21) est muni d'une commandé d'avance (22) qui effectue un mouvement d'avance dans l'axe des X par rapport à la pièce (10), le chariot de guidage (21) est logé de manière hydrostatique sur des glissières (23) et aligné à angle droit par rapport à l'axe longitudinal (5) de la pièce, la poupée porte-meule (20) comprend deux bras (24, 25) portant chacun côté extrémité des broches porte-meule (28, 29) dont les perpendiculaires partant de leurs axes longitudinaux (31, 32) dans un plan se coupent selon un angle α dans l'axe de pivotement (30) des deux bras (24, 25) de la poupée porte-meule (20), et chaque broche porte-meule (28, 29) comprend une meule (33, 34) pour la mise en oeuvre du procédé selon l'une des revendications 1 à 5, **caractérisée en ce que**, pour l'exécution de la première opération de rectification, cette meule (34) présente au moins une face latérale concave (35), **en ce que** des lunettes sont prévues pour supporter la pièce (10), et **en ce que** le fourreau (8) est déplaçable dans le sens axial par des moyens hydrauliques.

7. Rectifieuse selon la revendication 6, **caractérisée en ce que** les deux bras (24, 25) de la poupée porte-meule (20) forment un angle α de 60°.

8. Rectifieuse selon la revendication 6 ou 7, **caractérisée en ce que** des broches porte-meule (28, 29) présentant des meules ( 33, 34) entraînées par rotation sont disposées aux extrémités libres des bras (24, 25).

9. Rectifieuse selon l'une des revendications 7 à 9, **caractérisée en ce que** les broches porte-meule (28, 29) sont munies de commandes HF (26, 27).

10. Rectifieuse selon l'une des revendications 7 à 9, **caractérisée en ce que** la poupée porte-meule (20) est orientable progressivement autour de son axe de pivotement (30).
